# EUROPÄISCHE PATENTSCHRIFT

(11) **EP 2 686 909 B1**
(45) Veröffentlichungstag und Bekanntmachung des Hinweises auf die Patenterteilung: **09.09.2015**
(21) Anmeldenummer: 12704422.0
(22) Anmeldetag: 17.02.2012
(51) Int. Cl.: H01R 12/72, H01R 12/89

(54) **KONTAKTIERUNGSSTECKER ZUR DIREKTKONTAKTIERUNG EINER LEITERPLATTE**
CONTACT-MAKING PLUG FOR MAKING DIRECT CONTACT WITH A PRINTED CIRCUIT BOARD
CONNECTEUR DE CONTACT POUR MISE EN CONTACT DIRECTE D'UNE CARTE DE CIRCUITS IMPRIMÉS

(30) Priorität: 15.03.2011 DE 102011005565
(43) Veröffentlichungstag der Anmeldung: 22.01.2014
(73) Patentinhaber: Robert Bosch GmbH, 70442 Stuttgart (DE)
(72) Erfinder: GAISER, Timo, 75223 Niefern-Oeschelbronn (DE); SCHOENFELD, Michael, 70771 Leinfelden-Echterdingen (DE); BERGER, Lars, 71696 Moeglingen (DE); FLEIG, Michael, NL-5000 AM Tilburg (NL)
(86) Internationale Anmeldenummer: PCT/EP2012/052804
(87) Internationale Veröffentlichungsnummer: WO 2012/123222

(56) Entgegenhaltungen:
- EP-A1- 1 432 079
- DE-A1-102005 063 239
- US-A- 5 334 038
- US-B1- 6 368 129

## Beschreibung

Die Erfindung geht aus von einem Kontaktierungsstecker nach dem Oberbegriff des Anspruchs 1.

Steuergeräte im Automotive-Bereich bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar.

Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte elektrische Kontaktflächen ("Lands") vorgesehen, die direkt durch Kontaktelemente des Kabelbaumsteckers kontaktiert werden.

Bei der aus der DE 10 2005 063 239 A1 bekannten Direktkontaktierung weist der Kontaktierungsstecker zwei gelenkig miteinander verbundene Kontaktträger auf, die durch eine entgegen der Steckrichtung des Kontaktierungssteckers offene Bügelfeder in Richtung aufeinander zu vorgespannt sind. Beim Steckvorgang muss die gesamte Federkraft aufgewandt werden, um über einen leiterplattenseitigen Steuerkeil die beiden Kontaktträger aufzuschenken. Wenn dabei die kundenseitig maximal vorgegebene Bedienkraft überschritten wird, kann über den Einsatz eines zusätzlichen Hebels oder Schiebers die Bedienkraft eingehalten werden. Allerdings führt ein solches zusätzliches Bauteil zu Mehrkosten.

Die Aufgabe der Erfindung besteht demgegenüber darin, bei einem Kontaktierungsstecker der eingangs genannten Art die bei der Montage und Demontage auftretenden Bedien- bzw. Steckkräfte zu reduzieren.

### Vorteile der Erfindung

Diese Aufgabe wird erfindungsgemäß durch einen Kontaktierungsstecker mit den Merkmalen von Anspruch 1 gelöst.

Erfindungsgemäß wird bei der Montage und Demontage der Steckverbindung die Feder zunächst in ihre Vorraststellung geschoben, in der die auf die Kontaktträger wirkende Federkraft reduziert ist, und anschließend in ihre Endstellung geschoben, in der die auf die Kontaktträger wirkende Federkraft maximal ist und die Kontaktelemente mit entsprechender Normalkraft auf den Kontaktflächen der Leiterplatte aufliegen. Durch die verschiebbare Feder können weitgehend polzahlunabhängige Steck- und Abziehkräfte des Kontaktierungssteckers erreicht werden. Durch diese reduzierte Bedienkraft kann die Grenze, ab der ein zusätzlicher Hebel oder Schieber eingesetzt werden muss, deutlich nach oben verschoben werden.

Vorzugsweise sind in der Endstellung der Feder die Federschenkel jeweils auch in denjenigen Zwischenraum eingeschoben, in den die beiden Kontaktträger im Zusammenwirken mit dem an der Leiterplatte vorgesehenen Steuerkeil aufgeschwenkt werden. Auf diese Weise ist der Kontaktierungsgegenstecker gegen Herausziehen aus dem z.B. in einem Kraftfahrzeug eingebauten Kontaktierungsstecker geschützt (Diebstahlschutz).

Vorteilhafte Ausgestaltungen des Gegenstands der Erfindung sind den Unteransprüchen entnehmbar.

### Zeichnungen

Nachfolgend wird die Erfindung anhand zweier in der Zeichnung exemplarisch wiedergegebener Ausführungsbeispiel näher erläutert. Es zeigen:
- Fig. 1: eine perspektivische Seitenansicht eines bekannten Kontaktierungssteckers;
- Fign. 2a-2d: einen Längsschnitt durch die aus der DE 10 2005 063 239 A1 bekannte Kontaktierungssteckverbindung mit einem Kontaktierungsgegenstecker, in den der Kontaktierungsstecker von Fig. 1 teilweise (Fign. 2a, 2b), fast vollständig (Fig. 2c) bzw. vollständig (Fig. 2d) eingesteckt ist, wobei die Fig. 2a einen Längsschnitt außerhalb des Kontaktierungssteckers und die Fign. 2b bis 2d einen Längsschnitt durch den Kontaktierungsstecker zeigen;
- Fign. 3a, 3b: einen zu Fig. 2a analogen Längsschnitt durch den erfindungsgemäßen Kontaktierungsstecker, wobei eine Kontaktträgerfeder in ihrer Endstellung (Fig. 3a) und in einer Vorraststellung (Fig. 3b) gezeigt ist; und
- Fign. 4a, 4b: den Kontaktierungsstecker von Fig. 3 mit einer modifizierten Kontaktträgerfeder, die in ihrer Endstellung (Fig. 4a) das Herausziehen des Kontaktierungsgegensteckers blockiert und erst in ihrer Vorraststellung (Fig. 4b) den Kontaktierungsgegenstecker freigibt.

### Beschreibung der Ausführungsbeispiele

Der in **Fig. 1** gezeigte Kontaktierungsstecker (z.B. Kabelbaumstecker) **1** dient zur elektrischen Direktkontaktierung von beidseitig auf einer Leiterplatte **2** vorgesehenen Kontaktflächen ("Lands") **3** (Fig. 2c). Die Steckrichtung des Kontaktierungssteckers 1 ist mit **4** bezeichnet.

Der mit der Leiterplatte 2 steckverbindbare Kontaktierungsstecker 1 ümfasst zwei, z.B. durch ein Filmscharnier **5** miteinander gelenkig verbundene Kontaktträger **6**, die zwischen sich eine Steckaufnahme **7** (Fig. 2b) für die Leiterplatte 2 ausbilden und jeweils eine Reihe von in die Steckaufnahme 7 hineinragenden federnden Kontaktelementen **8** aufweisen, eine entgegen der Steckrichtung 4 offene V- bzw. U-förmige Bügelfeder **9**, die die beiden Kontaktträger 6 in Richtung aufeinander zu vorspannt, sowie einen zwischen den beiden Kontaktträgern 6 und seitlich neben der Steckaufnahme 7 ausgebildeten Steuerkanal **10**, der im Zusammenwirken mit einem an der Leiterplatte 2 vorgesehenen Steuerkeil **11** (Fig. 2a) die beiden Kontaktträger 6 beim Einstecken der Leiterplatte 2 gegen die Wirkung der Bügelfeder 9 auf- und durch die Wirkung der Bügelfeder 9 zuschwenkt. Der Steuerkanal 10 ist durch zwei einander gegenüber liegende Steuervorsprünge **12** der beiden Kontaktträger 6 verengt. Eine Dichtung **13** dichtet den Kontaktierungsstecker 1 in einer Steckbuchse **14** eines Kontaktierungsgegensteckers **15** nach außen ab.

Fig. 2 zeigt eine bekannte Kontaktierungssteckverbindung **20** zwischen dem Kontaktierungsstecker 1 und dem Kontaktierungsgegenstecker 15. **Fign. 2a****,** **2b** zeigt die Kontaktierungssteckverbindung 20 mit teilweise ineinander gesteckten Steckern 1, 15. Der Steuerkeil 11 befindet sich im Steuerkanal 10, aber wirkt noch nicht mit den Steuervorsprüngen 12 zusammen. Die Leiterplatte 2 befindet sich zwischen den beiden Kontaktträgern 6, aber wirkt noch nicht mit den Kontaktelementen 8 zusammen. Beim weiteren Ineinanderstecken läuft der Steuerkeil 11 auf die beiden Steuervorsprünge 12 auf, wodurch die beiden Kontaktträger 6 gegen die Wirkung der Bügelfeder 9 gegeneinander aufgespreizt werden und die Kontaktelemente 8 bezüglich der Leiterplatte 2 angehoben werden (**Fig**. **2c**). Wenn beim weiteren Ineinanderstecken der Steuerkeil 11 dann an den Steuervorsprüngen 12 vorbeigeschoben ist, schwenken aufgrund der Bügelfeder 9 die beiden Kontaktträger 6 wieder zurück. Dadurch werden die Kontaktelemente 8 auf die Kontaktflächen 3 der Leiterplatte 2 abgesenkt und kontaktieren diese in der Endsteckposition (**Fig**. **2d**).

Vom Kontaktierungsstecker 1 der Fign. 1 und 2 unterscheidet sich der in Fig. 3 gezeigte Kontaktierungsstecker **30** dadurch, dass hier die Bügel- oder Schenkelfeder **31** mit ihren beiden Federschenkeln **32** auf den Kontaktträgern 6 zwischen der in **Fig. 3a** gezeigten Endstellung und der in **Fig. 3b** gezeigten Vorraststellung verschiebbar ist. Die beiden Federschenkeln 32 erstrecken sich durch die Dichtung 13 hindurch, so dass sich der mittlere Federabschnitt **33** der Bügelfeder 31 außerhalb des abgedichteten Bereichs befindet. Die zwischen den beiden Federschenkeln 32 wirkende Federkraft ist mit **F** bezeichnet. Die Bügelfeder 31 ist manuell mithilfe eines beidseitig vorgesehenen Schiebers **34** verschiebbar, der außen auf dem Steckergehäuse **35** verschiebbar geführt und am mittleren Federabschnitt 33 befestigt ist.

Die Krafteinleitung der beiden Federschenkeln 32 auf die Kontaktträger 6 erfolgt in der Endstellung in einem Abstand **L1** zur Drehachse **36** der beiden Kontaktträger 6 und in der Vorraststellung in einem negativen Abstand **-L2** (L2<L1) jenseits der Drehachse 36. Die Federkräfte sind in allen Stellungen wirksam. Werden die Federkräfte durch die Drehachse 36 geleitet, ist kein Hebelarm vorhanden (L=0). Das bedeutet, dass es kein wirksames Drehmoment mehr gibt, welche die beiden Kontaktträger 6 zusammendrückt. Damit die beiden Kontaktträger 6 in der Vorraststellung definiert offen stehen, werden die beiden Federschenkeln 32 über die Drehachse 36 hinaus bewegt. Die Krafteinleitung der Bügelfeder 31 erfolgt dann in einem negativen Abstand (-L2) zur Drehachse und bewirkt ein die beiden Kontaktträger 6 öffnendes Drehmoment.

Vor dem Ineinanderstecken (Montage) der beiden Stecker 1, 15 wird die Bügelfeder 31 mithilfe des Schiebers 34 in ihre Vorraststellung geschoben. Beim Ineinanderstecken der beiden Stecker 1, 15 läuft der Steuerkeil 11 auf die beiden Steuervorsprünge 12 auf, wodurch die beiden Kontaktträger 6 kraftlos gegeneinander aufgespreizt werden und die Kontaktelemente 8 bezüglich der Leiterplatte 2 angehoben werden. Abschließend wird die Bügelfeder 31 in ihre Endstellung geschoben, wodurch die beiden Kontaktträger 6 aufeinander zu ausgelenkt und gespannt werden und die Kontaktelemente 8 mit entsprechender Normalkraft auf die Kontaktflächen 3 der Leiterplatte 2 abgesenkt werden. Vor der Demontage der beiden Stecker 1, 15 wird die Bügelfeder 31 mithilfe des Schiebers 34 in ihre Vorraststellung geschoben.

Vom Kontaktierungsstecker der Fig. 3 unterscheidet sich der in Fig. 4 gezeigte Kontaktierungsstecker 30 dadurch, dass hier in der in **Fig. 4a** gezeigten Endstellung der Bügelfeder 31 die Federschenkel 32 jeweils auch in denjenigen Zwischenraum **37**, in den die beiden Kontaktträger 6 durch den an der Leiterplatte 2 vorgesehenen Steuerkeil 11 aufgeschwenkt werden, eingeschoben sind und mit ihren verlängerten freien Enden **32a** jeweils in eine Aussparung **38** des Steckergehäuses 35 eingreifen. In der Endstellung der Bügelfeder 31 sind die beiden Kontaktträger 6 durch die Federschenkel 32 somit gegen ein Aufschwenken blockiert, und die Kontaktierungssteckverbindung zwischen den beiden Steckern 1, 15 kann nicht gelöst werden. Erst wenn die Bügelfeder 31 in ihre in **Fig. 4b** gezeigte Vorraststellung verschoben ist, in der die Federschenkel 32 nicht mehr in den Zwischenraum 37 eingreifen, können die beiden Kontaktträger 6 durch den an der Leiterplatte 2 vorgesehenen Steuerkeil 11 aufgeschwenkt und die Kontaktierungssteckverbindung zwischen den beiden Steckern 1, 15 gelöst werden. Die Bügelfeder 31 muss also zuerst in die Vorraststellung geschoben werden, bevor der Kontaktierungsgegenstecker 15 aus dem Kontaktierungsstecker 30 herausgezogen werden kann. Auf diese Weise ist der Kontaktierungsgegenstecker 15 gegen Herausziehen aus dem z.B. in einem Kraftfahrzeug eingebauten Kontaktierungsstecker 30 geschützt (Diebstahlschutz), sofern die Schieber 34 im verschraubten Zustand des Kontaktierungsgegensteckers 15 nicht oder nur erschwert zugängig sind.

## Patentansprüche

1. Kontaktierungsstecker (30) zur elektrischen Direktkontaktierung von beidseitig auf einer Leiterplatte (2) vorgesehenen Kontaktflächen (3),
mit zwei miteinander gelenkig verbundenen Kontaktträgern (6), die zwischen sich eine Steckaufnahme (7) für die Leiterplatte (2) ausbilden und jeweils mindestens ein in die Steckaufnahme (7) hineinragendes Kontaktelement (8) zur elektrischen Direktkontaktierung einer Kontaktfläche (3) aufweisen,
mit einer Feder (31), die mit zwei Federschenkeln (32) jeweils außen an den beiden Kontaktträgern (6) anliegt und die beiden Kontaktträger (6) in Richtung aufeinander zu vorspannt, und
mit einem zwischen den beiden Kontaktträgern (6) und seitlich neben der Steckaufnahme (7) ausgebildeten Steuerkanal (10), der durch zwei einander gegenüber liegende Steuervorsprünge (12) der beiden Kontaktträger (6) verengt ist und im Zusammenwirken mit einem an der Leiterplatte (2) vorgesehenen Steuerkeil (11) die beiden Kontaktträger (6) beim Einstecken der Leiterplatte (2) aufschwenkt,
**dadurch gekennzeichnet,**
**dass** sich die Federschenkel (32) in Steckrichtung (4) des Kontaktierungssteckers (30) erstrecken und dass die Feder (31) mit ihren beiden Federschenkeln (32) auf den Kontaktträgern (6) zwischen einer Endstellung und einer Vorraststellung verschiebbar ist, wobei die Krafteinleitung der beiden Federschenkel (32) auf die Kontaktträger (6) in der Endstellung in einem größeren Abstand (L1) zur Drehachse (36) der beiden Kontaktträger (6) erfolgt als in der Vorraststellung.

2. Kontaktierungsstecker nach Anspruch 1, **dadurch gekennzeichnet, dass** in der Vorraststellung die Krafteinleitung der beiden Federschenkel (32) auf die Kontaktträger (6) in der Drehachse (36) der beiden Kontaktträger (6) erfolgt.

3. Kontaktierungsstecker nach Anspruch 1, **dadurch gekennzeichnet, dass** in der Vorraststellung die Krafteinleitung der beiden Federschenkeln (32) auf die Kontaktträger (6) in einem negativen Abstand (-L2) jenseits der Drehachse (36) der beiden Kontaktträger (6) erfolgt.

4. Kontaktierungsstecker nach einem der vorhergehenden Ansprüche, **dadurch gekennzeichnet, dass** außen auf dem Steckergehäuse (35) ein Schieber (34) verschiebbar geführt ist, der mit der Feder (31) bewegungsgekoppelt ist.

5. Kontaktierungsstecker nach einem der vorhergehenden Ansprüche, **dadurch gekennzeichnet, dass** die Feder (31) als eine Bügel feder ausgebildet ist.

6. Kontaktierungsstecker nach einem der vorhergehenden Ansprüche, **dadurch gekennzeichnet, dass** in der Endstellung der Feder (31) die Federschenkel (32) jeweils auch in denjenigen Zwischenraum (37) eingeschoben sind, in den die beiden Kontaktträger (6) im Zusammenwirken mit dem an der Leiterplatte (2) vorgesehenen Steuerkeil (11) aufgeschwenkt werden.

7. Kontaktierungsstecker nach Anspruch 6, **dadurch gekennzeichnet, dass** die freien Enden (32a) der Federschenkel (32) in eine Aussparung (38) des Steckergehäuses (35) eingreifen.

8. Direktkontaktierungssteckverbindung mit einem Kontaktierungsstecker (30) nach einem der vorhergehenden Ansprüche und mit einem Kontaktierungsgegenstecker (15), der die Leiterplatte (2) und den Steuerkeil (11) aufweist.

## Claims

1. Contact-making plug (30) for making direct electrical contact with contact areas (3) which are provided on both sides of a printed circuit board (2),
having two contact carriers (6) which are connected to one another in an articulated manner and which, between them, form a plug receptacle (7) for the printed circuit board (2) and each have at least one contact element (8), which projects into the plug receptacle (7), for making direct electrical contact with a contact area (3),
having a spring (31) which bears against the outside of the two contact carriers (6) by way of two spring limbs (32) in each case and prestresses the two contact carriers (6) in the direction towards one another, and
having a control channel (10) which is formed between the two contact carriers (6) and laterally next to the plug receptacle (7) and is constricted by two control projections (12), which are situated opposite one another, of the two contact carriers (6) and, in cooperation with a control wedge (11) which is provided on the printed circuit board (2), pivots open the two contact carriers (6) when the printed circuit board (2) is inserted,
**characterized**
**in that** the spring limbs (32) extend in the plugging direction (4) of the contact-making plug (30), and in that the spring (31) is moved between an end position and a preliminary latching position by way of its two spring limbs (32) on the contact carriers (6), wherein the introduction of force by the two spring limbs (32) onto the contact carriers (6) takes place at a greater distance (L1) from the rotation axis (36) of the two contact carriers (6) in the end position than in the preliminary latching position.

2. Contact-making plug according to Claim 1, **characterized in that**, in the preliminary latching position, the introduction of force by the two spring limbs (32) onto the contact carriers (6) takes place in the rotation axis (36) of the two contact carriers (6).

3. Contact-making plug according to Claim 1, **characterized in that**, in the preliminary latching position, the introduction of force by the two spring limbs (32) onto the contact carriers (6) takes place at a negative distance (-L2) on the other side of the rotation axis (36) of the two contact carriers (6).

4. Contact-making plug according to one of the preceding claims, **characterized in that** a slide (34) is movably guided on the outside of the plug housing (35), the said slide being coupled to the spring (31) in terms of movement.

5. Contact-making plug according to one of the preceding claims, **characterized in that** the spring (31) is in the form of a clip spring.

6. Contact-making plug according to one of the preceding claims, **characterized in that**, in the end position of the spring (31), the spring limbs (32) are each also inserted into that intermediate chamber (37) in which the two contact carriers (6) are pivoted open in cooperation with the control wedge (11) which is provided on the printed circuit board (2).

7. Contact-making plug according to Claim 6, **characterized in that** the free ends (32a) of the spring limbs (32) engage into a cutout (38) in the plug housing (35).

8. Direct contact-making plug connection having a contact-making plug (30) according to one of the preceding claims and having a mating contact-making plug (15) which has the printed circuit board (2) and the control wedge (11).

## Revendications

1. Connecteur de contact (30) pour mise en contact électrique directe de surfaces de contact (3) prévues des deux côtés d'une carte de circuit imprimé (2), comportant deux supports de contact (6) reliés l'un à l'autre de manière articulée, qui définissent entre eux un réceptacle enfichable (7) pour la carte de circuit imprimé (2) et présentent respectivement au moins un élément de contact (8) dépassant en saillie dans le réceptacle enfichable (7) à des fins de mise en contact électrique directe d'une surface de contact (3),
comportant un ressort (31), qui vient reposer avec deux pans de ressort (32) respectivement à l'extérieur sur les deux supports de contact (6) et précontraint les deux supports de contact (6) dans une direction convergente, et
avec un canal de commande (10) réalisé entre les deux supports de contact (6) et latéralement à côté du réceptacle enfichable (7), qui est rétréci par deux protubérances de commande (12) situées en vis-à-vis des deux supports de contact (6) et en coopération avec un coin de commande (11) prévu sur la carte de circuit imprimé (2) pivote les deux supports de contact (6) lors de l'enfichage de la carte de circuit imprimé (2),
**caractérisé en ce**
**que** les pans de ressort (32) s'étendent dans la direction d'enfichage (4) du connecteur de contact (30) et en ce que le ressort (31) avec ses deux pans de ressort (32) est déplaçable sur les supports de contact (6) entre une position finale et une position de pré-verrouillage, dans lequel l'induction de force des deux pans de ressort (32) sur les supports de contact (6) dans la position finale se produit à un espacement plus grand (L1) par rapport à l'axe de rotation (36) des deux supports de contact (6) que dans la position de pré-verrouillage.

2. Connecteur de contact selon la revendication 1, **caractérisé en ce que** dans la position de pré-verrouillage l'induction de force des deux pans de ressort (32) sur les supports de contact (6) se produit dans l'axe de rotation (36) des deux supports de contact (6).

3. Connecteur de contact selon la revendication 1, **caractérisé en ce que** dans la position de pré-verrouillage l'induction de force des deux pans de ressort (32) sur les supports de contact (6) se produit à un espacement négatif (-L2) au-delà de l'axe de rotation (36) des deux supports de contact (6).

4. Connecteur de contact selon une des revendications précédentes, **caractérisé en ce qu'**à l'extérieur sur le logement de connecteur (35) un coulisseau (34) est guidé de manière coulissante, qui est couplé en mouvement au ressort (31).

5. Connecteur de contact selon une des revendications précédentes, **caractérisé en ce que** le ressort (31) est conçu comme un ressort à étrier.

6. Connecteur de contact selon une des revendications précédentes, **caractérisé en ce que** dans la position finale du ressort (31) les pans de ressort (32) sont respectivement aussi glissés dans l'espace intermédiaire (37) dans lequel les deux supports de contact (6) sont pivotés en coopération avec le coin de commande (11) prévu sur la carte de circuit imprimé (2).

7. Connecteur de contact selon la revendication 6, **caractérisé en ce que** les extrémités libres (32a) des pans de ressort (32) s'engagent dans une cavité (38) du logement de connecteur (35).

8. Liaison par connecteur de mise en contact directe avec un connecteur de contact (30) selon une des revendications précédentes et comportant un contre-connecteur de contact (15), qui présente la carte de circuit imprimé (2) et le coin de commande (11).
